# EUROPÄISCHE PATENTSCHRIFT

(11) **EP 3 003 963 B1**
(45) Veröffentlichungstag und Bekanntmachung des Hinweises auf die Patenterteilung: **28.03.2018**
(21) Anmeldenummer: 14731166.6
(22) Anmeldetag: 29.05.2014
(51) Int. Cl.: B68C 1/02, B68C 1/04

(54) **MODULARER SATTELBAUM MIT EINEM KOPFEISEN**
MODULAR SADDLE TREE WITH HEAD IRON
ARÇON DE SELLE MODULAIRE DOTÉ D'UNE ARCADE

(30) Priorität: 29.05.2013 DE 102013105569
(43) Veröffentlichungstag der Anmeldung: 13.04.2016
(73) Patentinhaber: Hennig, Jochen, 14662 Mühlenberge/Haage (DE)
(72) Erfinder: Hennig, Jochen, 14662 Mühlenberge/Haage (DE)
(74) Vertreter: Gruber, Daniel
(86) Internationale Anmeldenummer: PCT/EP2014/061211
(87) Internationale Veröffentlichungsnummer: WO 2014/191538

(56) Entgegenhaltungen:
- EP-A1- 1 785 390
- EP-A1- 1 911 719
- EP-A2- 2 275 382
- DE-U1- 20 305 068
- DE-U1-202012 101 416
- FR-A- 984 899
- GB-A- 2 423 230

## Beschreibung

### Anwendungsgebiet und Stand der Technik

Die vorliegende Erfindung betrifft einen modularen Sattelbaum für einen Sattel zum Reiten mit einem Kopfeisen umfassend ein Kopfeisenelement und einen Ortschenkel, wobei ein Auflageelement mittels einer Befestigungsvorrichtung am Ortschenkel des Kopfeisens angeordnet ist, insbesondere beweglich gelagert ist, einen Sattel umfassend den erfindungsgemäßen modularen Sattelbaum, einen Ortschenkel umfassend eine Befestigungsvorrichtung für ein Auflageelement und ein Auflageelement, sowie ein Kopfeisen umfassend ein Kopfeisenelement und einen erfindungsgemäßen Ortschenkel. Siehe z.B. EP 1911719 A1, EP 2275382 A2, FR 984899 A. Figur 1 zeigt einen Sattelbaum nach dem Stand der Technik. Viele Reitsättel besitzen einen Sattelbaum 10 mit einem taillierten Bereich 14, der sich zwischen einem dem Kopf des Tieres zugewandten Vorderzwiesel 12, auch mit Fork oder Sattelkopf bezeichnet, und einem Efter 13, auch Hinterzwiesel genannt, erstreckt. Der Vorderzwiesel 12 umfasst in der Regel zwei sich nach unten erstreckende flügelartige Ortenden 15. Zur Aussteifung ist dem Vorderzwiesel 12 häufig eine bis in die Ortenden 15 reichende Versteifungsvorrichtung zugeordnet, die üblicherweise als Kopfeisen bezeichnet wird. Das Kopfeisen 30 umfasst in der Regel zwei Ortschenkel 24, die über ein mittig angeordnetes U-förmiges Verbindungsteil 16 des Kopfeisens 30 am Verbindungsteil 16 angeordnet sind, d.h. die Ortschenkel 24 erstrecken sich vom Verbindungsteil 16 im Wesentlichen nach unten und laufen in den Ortschenkelenden 21 aus. Aus dem Stand der Technik bekannte Kopfeisen 30 sind somit aus Verbindungsteil 16 und Ortschenkel 24 einstückig ausgebildet, um eine gewünschte Versteifung des vorderen Teils des Sattelbaums 10 zu gewährleisten. Darüber hinaus besitzen viele Sattelbäume zwei Längsfedern 17, die sich vom Vorderzwiesel 12 zum Efter 13 erstrecken. Die Sitzpartie 11 eines Sattels erstreckt sich zwischen dem Vorderzwiesel 12 und dem Efter 13 und kann eine Taillierung 14 aufweisen. Sättel mit einem derartigen Sattelbaum sind sehr weit verbreitet, denn sie sind stabil und von hervorragender Funktionalität in Bezug auf Führung, Haltgebung, Stabilität und gefühlvollem Kontakt zwischen Reiter und Pferd.

Die Optimierung der anatomischen Passform eines Sattels an Tier und Reiter ist grundsätzlich eine der wesentlichen Herausforderungen der Arbeit des Sattlers. Eine besondere Schwierigkeit bei der Herstellung von Sätteln mit Sattelbaum und Kopfeisen besteht darin, die Freiheit von Wirbelsäule, Muskelspiel und Schulterbewegungen im Bereich der Vorderhand des Tieres durch eine optimale Anpassung des Sattels zu gewährleisten ohne dabei die o.g. funktionalen Eigenschaften des Sattels zu beeinträchtigen. Als besonders problematisch hat sich dabei erwiesen, dass das Tier im Laufe der Zeit gewissen anatomischen Veränderungen unterliegt, z.B. durch Muskelaufbau oder Atrophien, die durch Wachstum, Training oder Fehlbelastungen verursacht sein können. Diese führen dazu, dass die ursprüngliche Passgenauigkeit des Sattels verlorengeht, Fehlbelastungen auftreten und es in der Folge zu gesundheitlichen Problemen und/oder Leistungseinbußen des Tieres kommt. Da die Brustwirbelsäule des Pferdes 18 Brustwirbel besitzt und im Bereich des Widerrists knorpelige Dornfortsätze aufweist, die dicht unter der Haut liegen, können bei einem nicht gut passenden Sattel diese so stark gereizt werden, dass gesundheitliche Probleme und eine erhebliche Störung der Bewegungsfreiheit des Pferdes die unmittelbare Folge sind. Dies betrifft insbesondere den Bereich des Trapezmuskels.

Es ist daher wünschenswert, auch bei hochwertigen Sätteln die Passform flexibel an die Anatomie des Pferdes kostengünstig und einfach anpassen zu können, um gesundheitlichen Schäden für das Tier vorzubeugen bzw. diesen frühzeitig entgegenzuwirken, wobei eine Anpassung an die Anatomie des Pferdes vom Bereich der Dornfortsätze abwärts bis über den Trapezmuskel hinab wünschenswert ist. Obgleich diese Probleme dem Fachmann lange bekannt sind und bereits viele Anregungen zu deren (Teil-)Lösung gegeben wurden, besteht noch immer Handlungsbedarf, denn die bekannten Sättel bzw. Sattelbäume sind in den relevanten Bereichen aufgrund ihrer konstruktiven Bauweise nicht ohne erheblichen handwerklichen Aufwand oder Verlust an Stabilität modifizierbar. Bei den bekannten Sattelbäumen ist eine Veränderung der am Kopfeisen befindlichen Ortschenkel nach Fertigstellung des Sattels ohnehin nicht ohne weiteres möglich, da Ortschenkel und Kopfeisen meist einstückig geschmiedet sind und die Ortschenkel in der Regel unzugänglich im Sattel bzw. im Sattelbaum angeordnet sind.

Auch bei den bekannten Sattelbäumen mit mehrstückigem Kopfeisen ist ein aufwendiger handwerklicher Eingriff in den Sattelaufbau erforderlich, um erforderliche Anpassungen vornehmen zu können. Meist werden bei den bekannten Sattelbäumen Anpassungen im Bereich der Ortenden oder der Ortschenkelenden sowie der Kammerweite vorgenommen. Oft sind jedoch für eine optimale Passform des Sattels feinere Anpassungen erforderlich, die z.B. Bereiche des Trapezmuskels oder die Schulterachse des Tieres betreffen.

Oft besteht bei den im Stand der Technik bekannten Sattelbäumen ohne Kopfeisen die Intention, den Sattelbaum besonders flexibel zu gestalten. Jedoch zeigen die bekannten Sattelbäume ohne Kopfeisen den Nachteil, dass sie aufgrund ihrer verminderten Auflagefläche nicht die für einen Sattelbaum gewünschte Trag-oder Stützkraft aufweisen.

So zeigt DE202010010215U1 einen Sattelbaum mit veränderlicher Kopfweite, in dem die Ortschenkel über Schwenkhülsen auf einer gemeinsamen Schwenkachse mit dem Kopfeisen verstellbar verbunden sind. Nachteilig bei der offenbarten kopfeisenartigen Konstruktion ist, dass die mehrteilige Schwenkhülse fertigungstechnisch aufwendig herzustellen ist und viel Bauraum benötigt. DE202012101416U1 zeigt einen Sattelbaum mit einer Vorrichtung für eine Sitzauflage, welche auf jedem Schenkel jeweils zwei Scharniere aufweist, die in zwei unterschiedlichen Richtungen schwenkbar sind. DE102011051014A1 zeigt einen Sattelbaum mit Kopfeisen mit nach hinten versetzten, geschwungen ausgeführten Ortspitzen. Der Bogenverlauf der Ortspitzen muss mittels Maßanfertigung konkret an das Bewegungsmaß des Schulterblattes des Reitpferdes angepasst werden. EP1785390A1 zeigt einen Sattel mit einem Kopfeisen, das an den Ortschenkelenden nach hinten gekrümmte, verbreitert auslaufende Kopfeisenenden aufweist, die lösbar an den Enden der Kopfeisenschenkel vorgesehen sein können. Das nach hinten weisende Kopfeisenende bildet hierbei eine Andruckfläche, die nicht in derselben Ebene wie der Kopfeisenschenkel liegt. Schließlich zeigt DE19956405C2 einen Sattel mit einem Kopfeisen, dessen Enden mittels Befestigungsmitteln in Ausnehmungen des Kopfeisens lösbar mit diesem verbunden sind.

### Aufgabe und Lösung

Der vorliegenden Erfindung liegt somit die allgemeine Aufgabe zugrunde, die oben genannten Nachteile des Standes der Technik zu überwinden und dabei zu vermeiden, dass Kopfeisen oder Sattelbaum insgesamt neu gefertigt werden müssen, um nötige Anpassungen des Sattels an eine veränderte Anatomie des Tieres vorzunehmen. Zur Lösung der vorgenannten Nachteile des Standes der Technik schafft die vorliegende Erfindung mit den in den Ansprüchen genannten Merkmalen Abhilfe, indem sie einen Sattelbaum zur Verfügung stellt, der es erlaubt, kostengünstig und mit vergleichsweise geringem Aufwand Anpassungen und Modifikationen zu erlauben, insbesondere wenn die erforderlichen Anpassungen nicht nur im Bereich der Ortenden vorzunehmen sind, sondern auch darüber liegende Bereiche, insbesondere den Bereich der Schulterblattmuskulatur und die Vorderhand des Tieres betreffend. Aufgabengemäß soll trotz der Variabilität des Kopfeisens die hohe Stabilität des Kopfeisens und des gesamten Sattelbaumes mit seinen Elementen gewährleistet bleiben, um die tragende Funktion des Sattelbaums angemessen zu gewährleisten. Darüber hinaus bleiben die erfindungsgemäß genannten Vorteile bezüglich der verbesserten Passform des Sattelbaumes insbesondere in der Laufbewegung des Tieres erhalten. Diese Aufgabenkombination ist durch die Gegenstände der unabhängigen Patentansprüchen mit ihren Merkmalen gelöst. In den Unteransprüchen finden sich vorteilhafte Weiterbildungen und Verbesserungen.

Alle Angaben zur Richtung, Orientierung oder ähnliche Angaben, die die erfindungsgemäße Anordnung oder Orientierung von Elementen eines Sattels oder deren relative Anordnung zueinander betreffen, sind auf die normale Sitzposition des Reiters während der bestimmungsgemäßen Benutzung eines Sattels bezogen, sofern nicht anders angegeben. Längsrichtung und Querrichtung sind darüber hinaus in Fig. 1 illustriert.

Ein erster Erfindungsgegenstand besteht somit in einem modularen Sattelbaum für einen Sattel zum Reiten mit einem mehrstückigen Kopfeisen, wobei das Kopfeisen umfasst
a) ein Kopfeisenelement und
b) einen Ortschenkel, wobei
c) ein Auflageelement mittels einer Befestigungsvorrichtung an besagtem Ortschenkel des Kopfeisens angeordnet ist, vorzugsweise flexibel angeordnet,
insbesondere beweglich gelagert angeordnet, wobei besagtes Auflageelement ganz besonders bevorzugt reversibel lösbar angeordnet ist und optional fixiert oder reversibel lösbar fixiert ist. Der Ortschenkel ist mittels einer ersten Aufnahmevorrichtung lösbar am Kopfeisenelement fixiert, vorzugsweise reversibel lösbar fixiert. In einer alternativen Ausführungsform des erfindungsgemäßen Sattelbaumes ist das Kopfeisen gekröpft ausgebildet. In noch einer alternativen Ausführungsform des erfindungsgemäßen Sattelbaumes umfasst dieser ferner eine Sturzfeder, die unabhängig vom Ortschenkel am Sattelbaum fixiert ist, vorzugsweise mittels einer zweiten Aufnahmevorrichtung am Sattelbaum lösbar fixiert ist, optional reversibel lösbar, vorzugsweise verstellbar, um mindestens einen Winkel zwischen Sturzfeder und Ortschenkel zu variieren.

In noch einer weiteren alternativen Ausführungsform des erfindungsgemäßen Sattelbaumes sind Ortschenkel und Sturzfeder einstückig ausgebildet. Gegebenenfalls sind in dem erfindungsgemäßen Sattelbaum die Ortschenkel und/oder Sturzfedern mittels Dämpfungsmitteln fixiert.

Der Begriff "Kopfeisen" bedeutet erfindungsgemäß ein mehrstückiges Kopfeisen bestehend aus einem Kopfeisenelement, welches bogen- oder U-förmig ausgebildet ist, und einem oder mehreren Ortschenkeln sowie gegebenenfalls zur Verstärkung des Sattelbaumes dienenden Versteifungselementen. Die Elemente des Kopfeisens sind in der Regel aus Metall, Kunststoff, glas- oder kohlefaserverstärkten Verbundwerkstoffen oder anderen zu diesem Zweck geeigneten Materialien gefertigt und der Form der Kammerwölbung angepasst. Das Kopfeisen führt in der Regel vom Widerrist ausgehend, flügelartig rechts- und linksseitig des Tieres, auf eine mehr oder weniger symmetrische Weise abwärts und umfasst in einer Ausführungsform der Erfindung auch die Ortschenkel, gegebenenfalls bis zu den Ortenden. Meist ist das Kopfeisen bis in das Gesenk, d.h. einschließlich der Ortschenkel in dem gesamten abwärts gerichteten Abschnitt, geschmiedet ausgeführt, sofern es aus Metall gefertigt ist.

In einer alternativen Ausführungsform der Erfindung ist das Kopfeisen bzw. das Kopfeisenelement pferdseitig, d.h. an der Innenseite des Sattelbaumes, angeordnet.

Erfindungsgemäß können Kopfeisenelement und Ortschenkel aus gleichen oder unterschiedlichen Materialien gefertigt sein. In noch einer weiteren Ausführungsform der Erfindung sind Kopfeisenelement und Ortschenkel aus unterschiedlichen Materialien, insbesondere Materialien unterschiedlicher Biegefestigkeit oder unterschiedlichen Elastizitätsmoduls gefertigt, vorzugsweise ist der Ortschenkel aus einem Material mit einem geringeren Absolutwert der Biegefestigkeit im Vergleich zum Kopfeisenelement gefertigt, z.B. einem relativ starren Schmiede- oder Gussteil aus Federstahl o.ä.. Die Ortschenkel können aus einem Material mit einer größeren Elastizität als das Kopfeisenelement gefertigt sein, z.B. Federstahl, Titan, Kohlefaser-verstärkten Verbundwerkstoffen. Die Ortschenkelenden können aus den oben genannten Materialien oder einem elastisch verformbaren Material gefertigt sein. Erfindungsgemäß bedeutet "oberer Bereich des Kopfeisens" der Bereich, der bezogen auf die räumliche Ausdehnung des gesamten Kopfeisens, d.h. von Kopfeisenelement und Ortschenkel, vorzugsweise die oberen 80% des Kopfeisens umfasst, besonders bevorzugt die oberen 65%, ganz besonders bevorzugt die oberen 50%.

Der Begriff "Ortschenkel" bedeutet in einer Ausführungsform der Erfindung einen Teilbereich des Kopfeisens, der im Wesentlichen dessen gesamtes abwärts gerichtetes Segment umfasst. Hierbei umfasst der Ortschenkel etwa 20 bis 40% (w/w), vorzugsweise etwa 30 bis 40% (w/w) besonders bevorzugt etwa 35-40% (w/w) des gesamten Kopfeisens 30. Insbesondere sind etwa 20 bis 40%, vorzugsweise 30-40% besonders bevorzugt 35-40% der Länge des Kopfeisens vom Ortschenkelende ausgehend eingeschlossen.

In einer bevorzugten Ausführungsform der Erfindung ist die erste Aufnahmevorrichtung im oberen Bereich des Kopfeisens angeordnet.

In einer weiteren Ausführungsform der Erfindung (nicht gezeigt) ist der Bereich des Überganges von Kopfeisenelement zum Ortschenkel gekröpft ausgebildet.

Erfindungsgemäß bedeutet der Begriff "Auflageelement" ein über eine Befestigungsvorrichtung mit einem Ortschenkel des Kopfeisens des Sattelbaums verbundenes Element, das am Ortschenkel des Kopfeisens angeordnet ist, vorzugsweise flexibel, insbesondere frei beweglich gelagert ist und besonders bevorzugt reversibel lösbar angeordnet ist. Somit bedeutet der Begriff "Auflageelement" erfindungsgemäß ein indirekt über das Kopfeisen mit dem Sattelbaum verbundenes Element, welches die tragende Auflagefläche des Sattelbaumes erweitert, dies auch während der Laufbewegung des Tieres gewährleistet und insbesondere im Bereich des Trapezmuskels angeordnet ist. Das Auflageelement kann im Bereich der Ortenden vorgesehen sein, so dass bei bestimmungsgemäßem Gebrauch des Sattelbaumes dieses direkt oder über eine auf dem Auflageelement angeordnete Polsterung in tragenden Kontakt mit dem Pferd kommt. In einer weiterhin bevorzugten Ausführungsform der Erfindung erstreckt sich das Auflageelement vom Kissenansatz bis in das Ortende. Die reversibel lösbare Anordnung des Auflageelements bietet den Vorteil, dass die Auflagefläche ausgewechselt werden kann und der Anatomie des Pferdes entsprechend variabel ausgeführt werden kann.

In einer Ausführungsform ist das Auflageelement ausschließlich am Ortschenkel des Kopfeisens mittels der Befestigungsvorrichtung frei beweglich gelagert angeordnet, um eine besonders flexible Anpassung an die Anatomie des Tieres bei größtmöglicher Bewegungsfreiheit des Muskelspiels des Tieres zu ermöglichen. In einer weiteren Ausführungsform ist das Auflageelement im Wesentlichen mittig in Bezug zum Ortschenkel gelagert. In einer weiteren Ausführungsform ist das Auflageelement durch einen oder mehrere Aufnahmepunkte oder durch eine U-förmige Aufnahme am Ortschenkel angeordnet.

Erfindungsgemäß erlauben Form und Lage des Ortschenkels sowie die Form und Lage des Auflageelementes die Anpassung der Passform des Sattelbaumes an die Kontur des Pferdes bzw. die Pferdeanatomie. Insofern ist das Auflageelement erfindungsgemäß vorzugsweise proximal, d.h. auf der zum Pferd gewandten Seite, am Ortschenkel angeordnet. Die Befestigungsvorrichtung zur Befestigung des Auflageelements am Ortschenkel ist hierbei im Wesentlichen oberhalb des Ortschenkelendes positioniert. In einer weiteren Ausführungsform der Erfindung ist das Auflageelement breiter als der Ortschenkel des Kopfeisens ausgebildet, um einen möglichst flächigen Kontakt des Auflageelements am Pferd zu erzielen, wobei das Auflageelement in Bezug auf seine Auflagefläche etwa die 1,5- bis 5-fache Breite des Ortschenkels aufweisen kann. In einer weiteren Ausführungsform der Erfindung ist das Auflageelement mit seiner längsten Seite im Wesentlichen parallel zur der im Wesentlichen nach unten gerichteten Längsrichtung des Ortschenkels ausgerichtet. In einer weiteren Ausführungsform der Erfindung ist das Kopfeisenelement nicht pferdseitig und das Auflageelement pferdseitig angeordnet.

Der Begriff "Befestigungsvorrichtung" im Sinne der vorliegenden Erfindung umfasst alle dem Fachmann bekannten und zum Zwecke der Erfindung geeigneten, vorzugsweise kraft- oder formschlüssige Verbindungsmittel, die zur Verbindung der erfindungsgemäß zu verbindenden Elemente geeignet sind. Darunter fallen unter anderem Steck-, Rast-, Schraub-, oder Klemm- oder Klammermittel, die gegebenenfalls variabel ausgeführt sind und für die entsprechenden Ausnehmungen, Bohrungen, Führungen, Rastelemente, Nuten, Nietverbindungen, Bolzen, Anker oder Schraubgewinde, Schrauben, Muttern, Klammern, Federn, Verzahnungen der jeweiligen Aufnahmevorrichtung passend geeignet vorgesehen sind, die z.B. als Kulissenführung, exzentrisch dreh- und justierbare Verbindung, Lochplatte oder -schiene, Stirnfläche mit Verzahnungen oder in anderer, dem Fachmann bekannter Weise ausgebildet sein kann. Das erfindungsgemäße Befestigungsmittel kann optional ein Dämpfungsmittel umfassen.

Die erfindungsgemäße Befestigungsvorrichtung kann ein elastisches Material umfassen, das mit dem jeweiligen Ortschenkel auf der einen Seite und dem Auflageelement auf der anderen Seite durch eine Klebeverbindung verbunden ist. Als elastisches Material können Schaumstoff, Gummi, elastischer Kunststoff (Elastomere) oder andere reversibel verformbar geeignete Materialien Anwendung finden. Zusätzlich kann die Befestigungsvorrichtung durch andere bekannte Arten von Befestigungsmitteln, beispielsweise durch eine Verschraubung, ergänzt werden, um das elastische Material im Wesentlichen als Dämpfungsmittel zu verwenden, das der Dämpfung der Bewegung zwischen Ortschenkel und Auflageelement dient. Ohne weitere Befestigungsmittel dient ein aus elastischem Material ausgebildetes Befestigungsmittel sowohl der Befestigung des Auflageelements am Ortschenkel als auch der Dämpfung der Bewegung des Auflageelements am Ortschenkel.

In einer bevorzugten Ausführungsform der Erfindung ist die Befestigungsvorrichtung im oberen Bereich des Kopfeisens angeordnet.

Im Sinne der Erfindung bedeutet "reversibel lösbar zu verbinden" bzw. "reversibel lösbar fixiert" vorzugsweise, dass eine zerstörungsfreie Trennung bzw. Lösung der gegebenenfalls fest miteinander verbundenen Elemente möglich ist, gegebenenfalls ausgenommen etwaige Einweg-Befestigungsmittel wie Nieten, Schnappverbinder etc..

Der Begriff "erste Aufnahmevorrichtung" bedeutet erfindungsgemäß vorzugsweise jede dem Fachmann bekannte Vorrichtung, die zur form- und/oder kraftschlüssigen Aufnahme zum reversibel lösbaren Verbinden und Fixieren der erfindungsgemäß zu verbindenden Elemente geeignet ist. Diese besteht vorzugsweise aus einem oder mehreren Materialien wie z.B. Metall, Kunststoff, glasfaser- oder kohlefaserverstärktem Verbundwerkstoff oder anderen für den Fachmann bekanntermaßen geeigneten Materialien und kann in einer bevorzugten Ausführungsform der Erfindung als Teil des zu verbindenden Elements ausgebildet sein. Hierfür geeignet können z.B. Steck-, Schraub-, oder Klemmvorrichtungen sein, die gegebenenfalls als variable Vorrichtung ausgeführt sind und entsprechende Ausnehmungen, Bohrungen, Führungen, Rastelemente, Nuten, Bolzen, Anker, Klammern oder Schraubgewinde aufweisen. Die erste Aufnahmevorrichtung kann somit z.B. als Kulissenführung, exzentrisch dreh- und justierbare Verbindungsvorrichtung, Lochplatte oder -schiene, Stirnfläche mit Verzahnungen oder in anderer, dem Fachmann bekannter Weise ausgebildet sein. In einer weiteren Ausführungsform der Erfindung ist die erste Aufnahmevorrichtung 20 etwa im Bereich des Kissenansatzes (nicht gezeigt) des Sattelbaumes lokalisiert. Die reversibel lösbare Fixierung des Ortschenkels am Kopfeisenelement über die erste Aufnahmevorrichtung bietet den Vorteil, dass der Ortschenkel ausgewechselt werden kann und der Anatomie des Pferdes entsprechend variabel ausgeführt werden kann.

Die Begriffe "Kröpfung" "Verkröpfung" oder "gekröpfte Bauweise" bezeichnen erfindungsgemäß vorzugsweise einen Versprung an einem Bauteil.

Der Begriff "Sturzfeder" bedeutet erfindungsgemäß vorzugsweise ein Element des Sattels, das der Aufnahme der Steigbügelbefestigung dient. Die Sturzfeder ist in einer Ausführungsform der Erfindung mit dem Sattelbaum und/oder dem Kopfeisen direkt oder indirekt über weitere Bauteile des Sattels bzw. des Sattelbaums verbunden. In einer Ausführungsform der Erfindung ist die Sturzfeder nicht direkt mit dem Ortschenkel verbunden, in einer alternativen Ausführungsform der Erfindung ist sie mit dem Ortschenkel direkt verbunden. In noch einer weiteren Ausführungsform der Erfindung ist die Sturzfeder mit dem Ortschenkel einstückig ausgeführt. Die Sturzfeder kann über besagte zweite Aufnahmevorrichtung am Sattelbaum und/oder über besagte erste Aufnahmevorrichtung am Kopfeisen angeordnet sein.

In einer weiteren Ausführungsform der Erfindung sind Ortschenkel und Sturzfeder einstückig ausgebildet. In noch einer weiteren Ausführungsform der Erfindung sind Ortschenkel und/oder Sturzfeder mittels geeigneter Befestigungsmittel und/oder Dämpfungsmittel reversibel lösbar fixiert.

In noch einer weiteren Ausführungsform der Erfindung ist besagte erste und/oder zweite Aufnahmevorrichtung 20, 22 dazu vorgesehen, mindestens einen Winkel zwischen Sturzfeder 18 und Ortschenkel 24 variabel einzustellen. Der Begriff "Winkel zwischen Sturzfeder und Ortschenkel" umfasst erfindungsgemäß vorzugsweise jeden der möglichen Winkel in Bezug auf die drei Raumachsen. Verstellmöglichkeiten der Passform der erfindungsgemäß anzupassenden Elemente an die Kammerform des Tieres können in allen Raumrichtungen erforderlich sein. Vorzugsweise ist in einer Ausführungsform der Erfindung besagte Aufnahmevorrichtung geeignet, zwei Winkel zwischen Sturzfeder 18 und Ortschenkel 24 variabel einzustellen.

Der Begriff "Längsfeder" bedeutet erfindungsgemäß vorzugsweise eine zusätzliche Verstrebung des Sattelbaumes, die sich im Wesentlichen parallel zur Wirbelsäule des Tieres, vorzugsweise schienen- oder bandförmig nach hinten erstreckt. In einer Ausführungsform der Erfindung ist die Längsfeder mit dem Kopfeisen verbunden.

Der Begriff "zweite Aufnahmevorrichtung" bedeutet erfindungsgemäß vorzugsweise jede form- und/oder kraftschlüssige Vorrichtung, die zur Aufnahme bzw. zum reversibel lösbaren Verbinden und Fixieren der erfindungsgemäß zu verbindenden Elemente geeignet ist. Diese besteht vorzugsweise aus einem oder mehreren Materialien wie z.B. Metall, Kunststoff, glasfaser- oder kohlefaserverstärktem Verbundwerkstoff oder anderen, dem Fachmann für Sattelbäume, Kopfeisen oder Sturzfedern bekanntermaßen geeigneten Materialien. Darunterfallen unter anderem Steck-, Schraub-, oder Klemmvorrichtungen, die gegebenenfalls als variable Vorrichtung ausgeführt sind und entsprechende Ausnehmungen, Bohrungen, Führungen, Rastelemente, Nuten, Bolzen, Anker, Klammern oder Schraubgewinde aufweisen. Die zweite Aufnahmevorrichtung kann somit z.B. als Kulissenführung, exzentrisch dreh- und justierbare Verbindung, Lochplatte oder -schiene, Stirnfläche mit Verzahnungen oder in anderer, dem Fachmann bekannter Weise ausgebildet sein. In einer weiteren Ausführungsform der Erfindung ist besagte zweite Aufnahmevorrichtung geeignet, die erfindungsgemäß zu fixierenden Elemente mittels eines oder mehrerer geeigneter Befestigungsmitteln zu fixieren. In einer bevorzugten Ausführungsform der Erfindung umfasst die zweite Aufnahmevorrichtung ein Dämpfungsmittel.

Der Begriff "Dämpfungsmittel" bedeutet erfindungsgemäß vorzugsweise jedes für den Fachmann geeignete Mittel, ein im Sinn der Erfindung zu fixierendes, d.h. zu befestigendes Element elastisch federnd zu lagern, d.h. den Fixierpunkt elastisch auszugestalten. Beispiele für Dämpfungsmittel sind Federringe, Federmuffen, Federscheiben oder geeignete Puffer aus Elastomeren wie z.B. Schaumstoffe, Gummi, Kork oder anderen geeigneten Kunst- oder Naturstoffen.

In einer weiteren Ausführungsform der Erfindung weist der Sattelbaum zwei Ortschenkel auf, wobei jedem Ortschenkel eine jeweilige erste Aufnahmevorrichtung zugeordnet ist und mittels der ersten Aufnahmevorrichtung die Ortschenkel reversibel lösbar am Kopfeisenelement fixiert sind.

In einer weiteren Ausführungsform der Erfindung kann besagte Aufnahmevorrichtung mit der Befestigungsvorrichtung funktional in einer Vorrichtung kombiniert vorliegen, so dass gleichzeitig der Ortschenkel am Kopfeisenelement reversibel lösbar fixiert wird und das Auflageelement flexibel und reversibel lösbar am Ortschenkel angeordnet wird. Die Kombination von Aufnahmevorrichtung und Befestigungsvorrichtung kann somit mit verschiedenen Ausführungsformen der Ortschenkel versehen werden, so dass eine große Variabilität des modularen Sattelbaums ermöglicht wird.

Ein zweiter Erfindungsgegenstand ist ein Sattel zum Reiten enthaltend einen erfindungsgemäßen Sattelbaum. Vorzugsweise sind bei einem vollständig ausgerüsteten Sattel die Kissen, Polsterungen, Trachten und/oder andere Verkleidungen und Bezüge so angebracht, dass alle reversibel lösbar fixierbaren Teile des Kopfeisens auch dann in einfacher Weise zugänglich sind, d.h. der Zugang zu besagten Befestigungsmitteln, der ersten und/oder zweiten Aufnahmevorrichtung und somit ein erfindungsgemäßes Wechseln und/oder Verstellen der Ortschenkel ist gewährleistet.

Ein dritter Erfindungsgegenstand ist ein Ortschenkel umfassend a) eine Befestigungsvorrichtung für ein Auflageelement sowie b) ein Auflageelement, vorzugsweise wie erfindungsgemäß definiert angeordnet, dadurch gekennzeichnet, dass der Ortschenkel durch eine erste Aufnahmevorrichtung lösbar an einem Kopfeisenelement fixierbar ist, weiterhin bevorzugt zur Aufnahme an einer ersten Aufnahmevorrichtung eines Kopfeisenelementes in form- und/oder kraftschlüssiger Weise, wobei der Ortschenkel vorzugsweise reversibel lösbar am Kopfeisenelement fixiert ist.

Der Ortschenkel kann erfindungsgemäß optional weitere Komponenten umfassen, wie beispielsweise eine Befestigungsvorrichtung für ein Auflageelement oder eine Sturzfeder.

Und schließlich ist ein vierter Erfindungsgegenstand ein Kopfeisen umfassend a) ein Kopfeisenelement; b) sowie mindestens einen erfindungsgemäß definierten Ortschenkel, wobei das Kopfeisen mehrstückig ausgeführt ist.

Einige Ausführungsformen der Erfindung sind nachfolgend beschrieben und werden anhand der Figuren beispielhaft schematisch illustriert.

### Kurze Beschreibung der Figuren

Fig. 1 zeigt eine schematische Perspektivansicht eines Sattelbaums mit Grundelementen, wie sie aus dem Stand der Technik bekannt sind.
Fig. 2 zeigt eine schematische Perspektivansicht eines erfindungsgemäßen Sattelbaums mit Auflageelementen gemäß einer ersten Ausführungsform der Erfindung.
Fig. 3 zeigt eine schematische Ansicht eines erfindungsgemäßen Sattelbaums mit Auflageelementen gemäß einer zweiten Ausführungsform der Erfindung mit einem gekröpften Ortschenkel.
Fig. 4a zeigt eine Frontansicht eines nicht erfindungsgemäßen Sattelbaums mit einem Kopfeisen und daran angeordneten Auflageelementen.
Fig. 4b zeigt eine Frontansicht eines erfindungsgemäßen Sattelbaums mit am Kopfeisen angeordneten Auflageelementen, wobei das Kopfeisen einen durch Überlappung gebildeten Versatz aufweist.
Fig. 4c zeigt eine Frontansicht eines nicht erfindungsgemäßen Sattelbaums mit am Kopfeisen angeordneten Auflageelementen, wobei das Kopfeisen gekröpft ausgebildet ist.
Fig. 4d zeigt eine Frontansicht eines nicht erfindungsgemäßen Sattelbaums mit am Kopfeisen angeordneten Auflageelementen, wobei das Kopfeisen als S-Bogen geformte Abschnitte aufweist und die Ortenden die Auflageelemente bilden.
Fig. 5 zeigt eine Seitenansicht eines nicht erfindungsgemäßen Sattelbaums mit am Kopfeisen angeordneten Auflageelementen nach Fig 4c.
Fig. 6 zeigt eine schematische Perspektivansicht eines erfindungsgemäßen Sattelbaums, der zusätzlich durch ein Eftereisen sowie Längsfedern verstärkt ist, die mit den Ortschenkeln über jeweils zweite Aufnahmevorrichtungen verbunden sind.
Fig. 7 zeigt eine schematische Perspektivansicht eines erfindungsgemäßen Sattelbaums, dessen Längsfedern über jeweils zweite Aufnahmevorrichtungen mit einer Sturzfeder verbunden sind.
Fig. 8 zeigt eine schematische Perspektivansicht eines erfindungsgemäßen Sattelbaums, dessen Längsfedern über jeweils zweite Aufnahmevorrichtungen mit einer Sturzfeder sowie über jeweils zweite Aufnahmevorrichtungen mit den Ortschenkeln verbunden sind.
Fig. 9 zeigt eine schematische Perspektivansicht eines erfindungsgemäßen Sattelbaums, dessen Längsfedern über jeweils zweite Aufnahmevorrichtungen mit einer Sturzfeder sowie dem Ortschenkel fest verbunden sind. Die Ortschenkel verfügen zusätzlich über verbreiterte Ortschenkelenden.

### Detaillierte Beschreibung der Erfindung

Fig. 2 zeigt eine erste Ausführungsform des erfindungsgemäßen Sattelbaums 10. Der Sattelbaum 10 weist eine Sitzpartie 11 mit einem taillierten Bereich 14 auf, der sich zwischen einem dem Kopf des Tieres zugewandten Vorderzwiesel 12 und einem Efter 13 erstreckt. Zur Aussteifung ist dem Vorderzwiesel 12 ein bis in die Ortenden 15 reichendes Kopfeisen 30 zugeordnet. Das Kopfeisen 30 umfasst zwei Ortschenkel 24, die über ein mittig angeordnetes im Wesentlichen U-förmiges Kopfeisenelement 16 des Kopfeisens 30 am Kopfeisenelement 16 angeordnet sind, d.h. die Ortschenkel 24 erstrecken sich vom Kopfeisenelement 16 im Wesentlichen innerhalb des Vorderzwiesels 12 entlang der Flanken des Tieres nach unten und laufen in den Ortschenkelenden 21 aus. Das Kopfeisen 30 ist somit aus Kopfeisenelement 16 und Ortschenkel 24 einstückig ausgebildet, um eine gewünschte Versteifung des vorderen Teils des Sattelbaums 10 zu gewährleisten. Wie in Fig. 2 dargestellt ist vorgesehen, dass das Kopfeisen 30 alternativ modular aufgebaut sein kann, wobei in diesem Fall als Verbindungsmittel zwischen Kopfeisenelement 16 und Ortschenkeln 24 eine erste Aufnahmevorrichtung 20 vorgesehen ist. Die Aufnahmevorrichtung 20 erlaubt ein reversibel lösbares Fixieren der Ortschenkel 24 am Kopfeisenelement 16, um die Ortschenkel 24 bei Bedarf mitsamt den gegebenenfalls daran befindlichen Komponenten einfach austauschen zu können. Somit lassen sich Ortschenkel 24 und Kopfeisenelemente 16 mit unterschiedlichen Steifigkeiten kombinieren, um über das Kopfeisen 30 die Nachgiebigkeit des Vorderzwiesels 12 am Sattelbaum 10 individuell anpassen zu können.

Fig. 3 zeigt in schematischer Ansicht eine weitere Ausführungsform des erfindungsgemäßen Sattelbaums mit Auflageelementen 24a. Die Ortschenkel 24 des Kopfeisens 30 weisen eine Kröpfung 34 auf. Durch die Kröpfung 34 ist es möglich, den Ortschenkel 24 des Kopfeisens 30 vom innenliegenden Teil des Vorderzwiesels 12 des Sattelbaums 10 nach außen zu führen. Dies hat den Vorteil, dass die Auflageelemente 24a mit dem innenliegenden Oberteil des Vorderzwiesels 12 fluchten können und so ein geringerer Bauraum des Vorderzwiesels 12 des Sattelbaums 10 erreicht wird. Die Auflageelemente 24a können, wie in Fig. 2 beispielhaft dargestellt, über Befestigungsvorrichtungen 28 an den Ortschenkeln 24 des Kopfeisens 30 flexibel befestigt sein. Wie weiter in Fig. 3 dargestellt, können die Auflageelemente 24a alternativ als getrennt vom Sattelbaum vorliegende Ortenden 15 ausgebildet sein oder im Bereich der Ortenden 15 angeordnet sein, so dass eine größere Kontaktfläche des Auflageelements 24a ermöglicht wird, als bei der in Fig. 2 gezeigten Anordnung.

Fig. 4a zeigt eine Vorderansicht eines nicht erfindungsgemäßen Sattelbaums. Neben dem Efter 13 und der Sitzpartie 11 sind der Vorderzwiesel 12 und das Kopfeisen 30 sichtbar. Das Kopfeisen 30 ist einstückig ausgebildet und umfasst ein Kopfeisenelement 16, Ortschenkel 24 und Ortschenkelenden 21. An den Ortschenkeln 24 sind mittels Befestigungsvorrichtungen 28 Auflageelemente 24a angeordnet.

Fig. 4b zeigt eine weitere Vorderansicht eines erfindungsgemäßen Sattelbaums. Neben dem Efter 13 und der Sitzpartie 11 sind der Vorderzwiesel 12 und das Kopfeisen 30 sichtbar. Das Kopfeisen 30 ist mehrstückig ausgebildet und umfasst ein Kopfeisenelement 16, Ortschenkel 24 und Ortschenkelenden 21. An den Ortschenkeln 24 sind mittels Befestigungsvorrichtungen 28 Auflageelemente 24a angeordnet. Die mehrstückige Ausbildung des Kopfeisens 30 hat den Vorteil, dass durch einen sich aus einer überlappenden Anordnung des Kopfeisenelements 16 und den Ortschenkeln 24 ergebenden Überlappung 32 eine versetzte Anordnung der Auflageelemente 24a möglich ist. Auf diese Weise können Auflageelemente 24a und die dem Pferd zugewandte Seite des Kopfeisenelements 16 fluchten, d.h. entlang einer Linie ausgerichtet angeordnet werden. Dies ermöglicht eine optimierte Anordnung und Passform des Sattelbaums 10 am Pferd.

Fig. 4c zeigt eine weitere Vorderansicht eines nicht erfindungsgemäßen Sattelbaums und stellt eine weitere Variante des in Fig. 4b gezeigten Sattelbaums dar. Die fluchtende Ausrichtung der Auflageelemente 24a mit der dem Pferd zugewandten Seite des Kopfeisenelements 16 wird hier durch eine Kröpfung 34 des einstückig ausgebildeten Kopfeisens 30 erreicht.

Fig. 4d zeigt eine weitere Vorderansicht eines nicht erfindungsgemäßen Sattelbaums und stellt eine Variante der in Fig. 4b und 4c gezeigten Sattelbäume dar. Die Kröpfung ist bei dieser Ausführungsform abgeschwächt und bildet einen S-förmigen Bogen 36. Zudem sind die Auflageelemente 24a größer als in den Fig. 4a-c ausgeführt. Insbesondere durchdringt jeweils ein Ortschenkel 24 das jeweilige Auflageelement 24a. Somit können die Auflageelemente 24a mit der dem Pferd abgewandten Seite des Vorderzwiesels 12 oder anderer Komponenten des Sattelbaums 10 oder Sattels fluchten. Dadurch können fluchtende/fließende Übergänge im Sattelaufbau erreicht werden. Zudem kann durch entsprechende Ausgestaltung des Auflageelements 24a eine Federwirkung erreicht werden, wenn der Sattelbaum 10 bestimmungsgemäß verwendet wird. In der in Fig. 4d gezeigten Ausführungsform ist das jeweilige Auflageelement 24a mit dem jeweiligen Ortschenkel 24 des Kopfeisens 30 mittels einer flächig ausgebildeten Befestigungsvorrichtung 28 verbunden.

Fig. 5 zeigt eine Seitenansicht eines nicht erfindungsgemäßen Sattelbaums 10 mit am Kopfeisen 30 angeordneten Auflageelementen 24a nach Fig 4c. In dieser Ausführungsform weist der Sattelbaum 10 an den Ortschenkeln 24 oberhalb der Ortschenkelenden 21 zwei Befestigungsvorrichtungen 28 sowie ein Dämpfungsmittel 38 auf. Die Auflageelemente 24a sind so ausgebildet, dass sie als Ortenden 15 wirken können. Die Auflageelemente 24a können daher die Funktionen aus dem Stand der Technik bekannter Ortenden übernehmen. Das Auflageelement 24a kann beispielsweise durch zwei Aufnahmepunkte gelagert am Ortschenkel angeordnet sein, wodurch die flexible räumliche Bewegung des Auflageelements 24a gewünschtenfalls limitiert wird.

Fig. 6 zeigt in schematischer Perspektivansicht eine weitere Ausführungsform des erfindungsgemäßen Sattelbaums 10, der zusätzlich durch ein Eftereisen 19 sowie Längsfedern 17 verstärkt ist, die mit den Ortschenkeln 24 über jeweils zweite Aufnahmevorrichtungen 22 verbunden sind.

Fig. 7 zeigt in schematischer Perspektivansicht eine weitere Ausführungsform des erfindungsgemäßen Sattelbaums 10, dessen Längsfedern 17 über jeweils zweite Aufnahmevorrichtungen 22 mit einer Sturzfeder 18 verbunden sind.

In dieser weiteren Ausführungsform der Erfindung sind Ortschenkel 24 und Sturzfeder 18 jeweils einzeln, reversibel lösbar fixierbar, wobei in noch einer weiteren Ausführungsform der Erfindung besagte Sturzfedern 18 mit jeweils einer zweiten Aufnahmevorrichtung 22, welche am Kopfeisen 30, am Sattelbaum 10 und/oder der Sturzfeder 18 vorgesehen und geeignet ist, die Sturzfeder 18 reversibel lösbar zu fixieren. Die Fixierung der Sturzfeder 18 kann somit je nach Ausführungsform der Erfindung abhängig oder unabhängig von der Fixierung des Ortschenkels 24 erfolgen.

Fig. 8 zeigt in schematischer Perspektivansicht eine weitere Ausführungsform des erfindungsgemäßen Sattelbaums 10, dessen Längsfedern 17 über jeweils zweite Aufnahmevorrichtungen 22 mit einer Sturzfeder 18 sowie über jeweils zweite Aufnahmevorrichtungen 22 mit den Ortschenkeln 24 verbunden sind.

Fig. 9 zeigt in schematischer Perspektivansicht eine weitere Ausführungsform des erfindungsgemäßen Sattelbaums 10, dessen Längsfedern 17 über jeweils zweite Aufnahmevorrichtungen 22 mit einer Sturzfeder 18 sowie dem Ortschenkel 24 fest verbunden sind. Die Ortschenkel 24 verfügen zusätzlich über verbreiterte Ortschenkelenden 21.

In einer weiteren Ausführungsform der Erfindung weist der Sattelbaum 10 Längsfedern 17 auf, so dass der Ortschenkel 24 in diesem Fall vom Ansatzpunkt der Längsfeder 17 des Sattelbaumes 10 ausgeht und von dort an im Wesentlichen den gesamten abwärts gerichteten Abschnitt umfasst. In noch einer weiteren Ausführungsform der Erfindung ist der Ortschenkel 24 pferdseitig angebracht, vorzugsweise ab dem Kissenansatz. Erfindungsgemäß ist der Ortschenkel 24 einstückig ausgebildet, er kann aber auch mehrstückig ausgebildet sein und gegebenenfalls mit Ortenden 15 verbunden sein.

In noch einer weiteren Ausführungsform der Erfindung ist der Ortschenkel 24 am Kopfeisenelement 16 oder dem Sattelbaum 10 mit Hilfe mindestens eines Dämpfungsmittels 38 elastisch federnd gelagert fixiert. In noch einer weiteren Ausführungsform der Erfindung sind Ortschenkel 24 und Sturzfeder 18 einstückig ausgeführt. In einer alternativen Ausführungsform der Erfindung sind Ortschenkel 24 und Sturzfeder 18 als separate Elemente ausgebildet, d.h. Ortschenkel 24 und Sturzfeder 18 sind nicht unmittelbar miteinander verbunden oder nicht einstückig ausgebildet, wobei Ortschenkel 24 und Sturzfeder 18 miteinander oder unabhängig voneinander reversibel lösbar fixiert sind.

In einer weiteren Ausführungsform der Erfindung ist der Ortschenkel 24 in Bezug auf die Aufnahmevorrichtung 20, 22 reversibel lösbar und fixierbar ausgeführt, so dass eine Änderung der Positionierung des Ortschenkels 24 in Bezug auf den Sattelbaum 10, die Sturzfeder 18 und/oder das Kopfeisenelement 16 möglich ist, ohne den Ortschenkel 24 vollständig abzunehmen, d.h. der Ortschenkel 24 ist in der Aufnahmevorrichtung 20, 22 beweglich oder verstellbar, ohne dabei herausnehmbar zu sein. In einer dazu alternativen Ausführungsform der Erfindung ist der Ortschenkel 24 in Bezug auf die Aufnahmevorrichtung 20, 22 reversibel lösbar und fixierbar ausgeführt, so dass der Ortschenkel 24 vom Sattelbaum 10 bzw. Kopfeisenelement 16 vollständig abnehmbar, d.h. wechselbar ist, um ihn gegen einen anderen (z.B. einen Ortschenkel 24 anderer Art in Bezug auf Gewicht, Form und/oder Material) austauschen zu können.

In einer weiteren Ausführungsform der Erfindung ist besagte erste Aufnahmevorrichtung 20 geeignet, die erfindungsgemäß zu fixierenden Elemente mittels eines oder mehrerer geeigneter Befestigungsmittel zu fixieren. In einer bevorzugten Ausführungsform der Erfindung umfasst die erste Aufnahmevorrichtung ein Dämpfungsmittel 38.

Die Sitzpartie 11 erstreckt sich zwischen dem Vorderzwiesel 12 und dem Efter 13 und kann eine Taillierung 14 aufweisen. Die Längsfedern 17, die aus Federstahl oder einem elastisch verformbaren Material bestehen, verlaufen zwischen dem Eftereisen 19 und den Ortschenkeln 24. Sie können mittels einer zweiten Aufnahmevorrichtung 22 mit dem Kopfeisen 30 verbunden sein. Der Ortschenkel kann dazu mit einer Vielzahl von Ansatzpunkten versehen sein, so dass die zweite Aufnahmevorrichtung im Sinne einer Kulissenführung geeignet ist. Neben den üblichen Kriterien für die Anpassung von Sätteln können auf diese Weise alle wesentlichen anatomischen Parameter im Bereich der Sitzpartie 11 sowie im Bereich der Trapezmuskulatur des Pferdes über die Lage und Orientierung, d.h. Winkelstellung von Ortschenkel 24, Ortschenkelende 21, Sturzfeder 18 und Längsfedern 17 variiert werden. Die Längsfedern 17 können zudem S-förmig ausgebildet sein, wobei sie im Bereich der Taille 14 diese verjüngend aufeinander zulaufend ausgeführt sind.

### Bezugszeichenliste

- 10: Sattelbaum
- 11: Sitzpartie
- 12: Vorderzwiesel
- 13: Efter
- 14: Taille
- 15: Ortende
- 16: Kopfeisenelement
- 17: Längsfeder
- 18: Sturzfeder
- 19: Eftereisen
- 20: erste Aufnahmevorrichtung
- 21: Ortschenkelende
- 22: zweite Aufnahmevorrichtung
- 24: Ortschenkel / Kopfeisenschenkel
- 24a: Auflageelement
- 26: Längsrichtung
- 27: Querrichtung
- 28: Befestigungsvorrichtung (für Auflageelement 24a)
- 30: Kopfeisen
- 32: Überlappung
- 34: Kröpfung
- 36: S-förmiger Bogen
- 38: Dämpfungsmittel

## Patentansprüche

1. Modularer Sattelbaum (10) für einen Sattel zum Reiten mit einem mehrstückigen Kopfeisen (30), wobei das Kopfeisen (30) umfasst
a) ein Kopfeisenelement (16) und
b) einen Ortschenkel (24), wobei
c) ein Auflageelement (24a) mittels einer Befestigungsvorrichtung (28) an besagtem Ortschenkel (24) des Kopfeisens (30) angeordnet ist, **dadurch gekennzeichnet, dass**
d) besagter Ortschenkel mittels einer ersten Aufnahmevorrichtung (20) lösbar am Kopfeisenelement (16) fixiert ist.

2. Sattelbaum nach Anspruch 1, worin das Auflageelement (24a) mittels besagter Befestigungsvorrichtung (28) flexibel angeordnet ist.

3. Sattelbaum nach Anspruch 2, worin besagtes Auflageelement (24a) mittels besagter Befestigungsvorrichtung (28) beweglich gelagert angeordnet ist.

4. Sattelbaum nach einem oder mehreren der Ansprüche 1 bis 3, worin besagtes Auflageelement (24a) reversibel lösbar angeordnet ist.

5. Sattelbaum nach einem oder mehreren der Ansprüche 1 bis 4, worin das Kopfeisen (30) gekröpft ausgebildet ist.

6. Sattelbaum nach einem oder mehreren der Ansprüche 1 bis 5, ferner umfassend eine Sturzfeder (18), **dadurch gekennzeichnet, dass** die Sturzfeder (18) unabhängig vom Ortschenkel am Sattelbaum fixiert ist.

7. Sattelbaum nach Anspruch 6, **dadurch gekennzeichnet, dass** besagte Sturzfeder (18) mittels einer zweiten Aufnahmevorrichtung (22) am Sattelbaum (10) reversibel lösbar fixiert ist.

8. Sattelbaum nach einem oder mehreren der Ansprüche 1 bis 5, ferner umfassend eine Sturzfeder (18), **dadurch gekennzeichnet, dass** Ortschenkel (24) und Sturzfeder (18) einstückig ausgebildet sind.

9. Sattelbaum nach einem der Ansprüche 6 bis 7, **dadurch gekennzeichnet, dass** besagte erste Aufnahmevorrichtung (20) dazu geeignet ist, mindestens einen Winkel zwischen Sturzfeder (18) und Ortschenkel (24) variabel einzustellen.

10. Sattelbaum nach einem oder mehreren der vorstehenden Ansprüche, **dadurch gekennzeichnet, dass** besagte Ortschenkel (24) und/oder Sturzfedern (18) mittels Dämpfungsmitteln fixiert sind.

11. Sattel zum Reiten enthaltend einen Sattelbaum wie in einem oder mehreren der Ansprüche 1 bis 10 definiert.

12. Ortschenkel umfassend
a) eine Befestigungsvorrichtung (28) für ein Auflageelement (24a) sowie
b) ein Auflageelement (24a), das wie in einem oder mehreren der Ansprüche 1 bis 4 definiert angeordnet ist, **dadurch gekennzeichnet, dass**
der Ortschenkel durch eine erste Aufnahmevorrichtung (20) lösbar an einem Kopfeisenelement 16 fixierbar ist.

13. Ortschenkel nach Anspruch 12 zur Aufnahme an einer ersten Aufnahmevorrichtung (20) eines Kopfeisenelementes (16) wie in Anspruch 1 definiert, **dadurch gekennzeichnet, dass** besagter Ortschenkel mittels besagter Aufnahmevorrichtung (20) in form- und/oder kraftschlüssiger Weise reversibel lösbar fixiert ist.

14. Kopfeisen (30) umfassend
a) ein Kopfeisenelement (16) und
b) einen Ortschenkel (24) wie in einem der Ansprüche 12 bis 13 definiert.

## Claims

1. A modular saddle tree (10) for a riding saddle with a multipart gullet plate (30) that comprises
a) a gullet plate element (16) and
b) a gullet plate shank (24),
c) a rest element (24a) being arranged on said gullet plate shank (24) of the gullet plate (30) by means of a fastening device (28), **characterized in that**
d) said gullet plate shank is detachably fixed to the gullet plate element (16) by means of a first supporting device (20).

2. A saddle tree according to claim 1, wherein the rest element (24a) is flexibly arranged by means of said fastening device (28).

3. A saddle tree according to claim 2, wherein said rest element (24a) is arranged so that it is movably supported by means of said fastening device (28).

4. A saddle tree according to one or more of the claims 1 through 3, wherein said rest element (24a) is arranged so that it is reversibly detachable.

5. A saddle tree according to one or more of the claims 1 through 4, wherein the gullet plate (30) is bent at right angles.

6. A saddle tree according to one or more of the claims 1 through 5, further comprising a stirrup bar (18), **characterized in that** the stirrup bar (18) is fixed to the saddle tree independently of the gullet plate shank.

7. A saddle tree according to claim 6, **characterized in that** said stirrup bar (18) is fixed in a reversibly detachable manner to the saddle tree (10) by means of a second supporting device (22).

8. A saddle tree according to one or more of the claims 1 through 5, further comprising a stirrup bar (18), **characterized in that** gullet plate shank (24) and stirrup bar (18) are made in a single piece.

9. A saddle tree according to any one of claims 6 through 7, **characterized in that** said first supporting device (20) is capable of variably adjusting at least one angle between the stirrup bar (18) and the gullet plate shank (24).

10. A saddle tree according to one or more of the preceding claims, **characterized in that** said gullet plate shank (24) and/or stirrup bars (18) are fixed by damping means.

11. A riding saddle containing a saddle tree as defined in one or more of the claims 1 through 10.

12. A gullet plate shank comprising
a) a fastening device (28) for a rest element (24a) and
b) a rest element (24a) that is arranged as defined in one or more of the claims 1 through 4, **characterized in that**
the gullet plate shank is detachably fixable to a gullet plate element 16 by a first supporting device (20).

13. A gullet plate shank according to claim 12 to be held on a first supporting device (20) of a gullet plate element (16) as defined in claim 1, **characterized in that** said gullet plate shank is fixed in a positive-fit and/or non-positive manner by means of said supporting device (20) so that it is reversibly detachable.

14. A gullet plate (30) comprising
a) a gullet plate element (16) and
b) a gullet plate shank (24) as defined in one of claims 12 through 13.

## Revendications

1. Arçon de selle (10) modulaire destiné à une selle prévue pour l'équitation pourvue d'une arcade (30) en plusieurs pièces, où l'arcade (30) comprend
a) un élément d'arcade (16) et
b) une branche de positionnement (24), où
c) un élément d'appui (24a) est disposé sur ladite branche de positionnement (24) de l'arcade (30) au moyen d'un dispositif de fixation (28), **caractérisé en ce que**
d) ladite branche de positionnement est fixée de manière amovible sur l'élément d'arcade (16) au moyen d'un premier dispositif de réception (20).

2. Arçon de selle selon la revendication 1, dans lequel l'élément d'appui (24a) est disposé de manière flexible au moyen dudit dispositif de fixation (28).

3. Arçon de selle selon la revendication 2, dans lequel l'élément d'appui (24a) est disposé, logé de manière à pouvoir se déplacer au moyen dudit dispositif de fixation (28).

4. Arçon de selle selon une ou plusieurs parmi les revendications 1 à 3, dans lequel ledit élément d'appui (24a) est disposé de manière amovible et réversible.

5. Arçon de selle selon une ou plusieurs parmi les revendications 1 à 4, dans lequel l'arcade (30) est conçue coudée.

6. Arçon de selle selon une ou plusieurs parmi les revendications 1 à 5, comprenant en outre un étrier (18), **caractérisé en ce que** l'étrier (18) est fixé sur l'arçon de selle de manière indépendante par rapport à la branche de positionnement.

7. Arçon de selle selon la revendication 6, **caractérisé en ce que** ledit étrier (18) est fixé de manière amovible et réversible sur l'arçon de selle (10) au moyen d'un deuxième dispositif de réception (22).

8. Arçon de selle selon une ou plusieurs parmi les revendications 1 à 5, comprenant en outre un étrier (18), **caractérisé en ce que** la branche de positionnement (24) et l'étrier (18) sont conçus d'un seul tenant.

9. Arçon de selle selon l'une des revendications 6 à 7, **caractérisé en ce que** ledit premier dispositif de réception (20) est approprié pour régler de manière variable au moins un angle entre l'étrier (18) et la branche de positionnement (24).

10. Arçon de selle selon une ou plusieurs parmi les revendications précédentes, **caractérisé en ce que** lesdits branche de positionnement (24) et/ou étriers (18) sont fixés à l'aide de moyens d'amortissement.

11. Selle prévue pour l'équitation contenant un arçon de selle tel que défini dans une ou plusieurs parmi les revendications 1 à 10.

12. Branche de positionnement comprenant
a) un dispositif de fixation (28) pour un élément d'appui (24a) ainsi
b) qu'un élément d'appui (24a) qui est disposé tel que défini dans une ou plusieurs parmi les revendications 1 à 4, **caractérisée en ce que**
la branche de positionnement peut être fixée de manière amovible sur un élément d'arcade 16 par un premier dispositif de réception (20).

13. Branche de positionnement selon la revendication 12, prévue pour la réception, au niveau d'un premier dispositif de réception (20), d'un élément d'arcade (16) tel que défini dans la revendication 1, **caractérisée en ce que** ladite branche de positionnement est fixée de manière amovible et réversible, par complémentarité des formes et/ou par complémentarité des matières, au moyen dudit dispositif de réception (20).

14. Arcade (30) comprenant
a) un élément d'arcade (16) et
b) une branche de positionnement (24) telle que définie dans l'une des revendications 12 à 13.
